# EUROPÄISCHE PATENTSCHRIFT

(11) **EP 0 971 373 B1**
(45) Veröffentlichungstag und Bekanntmachung des Hinweises auf die Patenterteilung: **20.12.2006**
(21) Anmeldenummer: 99112123.7
(22) Anmeldetag: 23.06.1999
(51) Int. Cl.: H01C 3/12

(54) **Widerstandsgerät**
Resistance apparatus
Appareil de résistance

(30) Priorität: 08.07.1998 DE 19830552
(43) Veröffentlichungstag der Anmeldung: 12.01.2000
(73) Patentinhaber: GINO GmbH Elektrotechnische Fabrik, 53117 Bonn (DE)
(72) Erfinder: Liebel, Manfred, Dipl.-Ing.(FH), 90559 Burgthann (DE)
(74) Vertreter: Selting, Günther

(56) Entgegenhaltungen:
- EP-A- 0 676 774
- DE-A- 1 540 418
- DE-A- 3 429 390

## Beschreibung

Die Erfindung betrifft ein Widerstandsgerät, insbesondere für Oberleitungsfahrzeuge mit Gummibereifung.

Widerstandsgeräte sind durch die DE-U-89 11 271 und die EP-0 676 774 B1 bekannt. Bei diesen bekannten Geräten, die durch einzelne mäanderförmige Widerstandselemente gebildet werden, wird die gespeicherte Bremsenergie kurzfristig an die Umgebung abgegeben. Diese Widerstandsgeräte sind deshalb mit geringer Schutzart ausgestattet.

Es ist deshalb gerade an den Bremswiderständen, vor allem während einer Beregnung, ein deutlicher Abfall des Isolationswiderstandes zwischen potentialführenden Teilen der Widerstandsanordnung und Erde zu beobachten. Bei Oberleitungsbussen werden durch die Gummibereifung der Räder besondere Anforderungen an die Regenfestigkeit des Isolationswiderstandes gestellt, die gemäß den TÜV-Anforderungen bei Regen mindestens 5 MΩ betragen sollen.

Ein Widerstandsgerät, von dem der Oberbegriff des Patentanspruchs 1 ausgeht, ist beschrieben in EP 0676774 A2. Dieses Widerstandsgerät weist ein Widerstandselement auf, das aus einem mäanderförmig gebogenen Blechstreifen besteht und von Isolierelementen gehalten wird, die säulenartige Anordnungen bilden. Durch die hohlen Isolierelemente verlaufen Spannvorrichtungen in Form von Tragbolzen, die die Isolierelemente gegeneinander drücken. Diese Tragbolzen ragen aus den Enden der säulenartigen Anordnungen heraus, wo sie durch Spannschrauben gespannt sind. Bei Beregnung dringt Wasser längs des Tragbolzens in die säulenartige Anordnung der Isolierelemente ein, wodurch die Kriechstromwege zwischen benachbarten Mäanderschleifen der Widerstandselemente verkürzt werden.

Der Erfindung liegt die Aufgabe zugrunde, eine elektrische Widerstandsanordnung für ein Fahrzeug zu schaffen, die auch bei Beregnung einen Isolationswiderstand für Oberleitungsbusse von wenigstens 5 MΩ aufweist.

Die erfindungsgemäße elektrische Widerstandsanordnung ist durch den Patentanspruch 1 definiert. Hiernach ist vorgesehen, dass zur Isolationserhöhung zwischen zumindest zeitweise potenzialführenden Widerstandselementen und dem Fahrzeug auf wenigstens 5 MΩ bei Beregnung zumindest die beiden stirnseitig angeordneten Isolierelemente der jeweiligen Säule aus Vollmaterial sind und die Isolierelemente durch mindestens eine außerhalb der säulenartigen Anordnung der Isolierelemente befindliche Spannvorrichtung mit einem Tragbolzen fixiert sind.

Erfindungsgemäß werden die stirnseitig angeordneten Isolierelemente der jeweiligen Säule aus Vollmaterial hergestellt, so dass dort kein Wasser über die Isolatorbohrungen eindringen kann und die Isolationsfestigkeit wird reduziert.

Die Isolierelemente werden durch eine außerhalb der Isolierelemente befindliche Spannvorrichtung fixiert. Vorzugsweise wird dabei ein im wesentlichen parallel zur Isolierelementsäule verlaufender und deshalb auf nahezu 0-Potential befindlicher Tragbolzen verwendet. Es ist somit kein Kriechweg zwischen den Bohrungen der Isolatorelemente und einem darin geführten und bei Regen befeuchteten Stahlbolzen vorhanden, so daß der Isolationswiderstand nahezu auf seinem ursprünglichen Wert gehalten werden kann.

In einer weiteren Ausführungsform wird die Isolierelementsäule durch mindestens einen Stab axial stabilisiert, der sich in vorzugsweise einer fluchtenden Bohrung der Isolierelementsäule befindet und zumindest die beiden stirnseitig angeordneten Isolierelemente der beiden Säulen nicht durchdringt. Damit ist gewährleistet, daß bei Beregnung oder bei Betauung kein Wasser über die Isolatorbohrungen und einen befeuchteten Stahlbolzen an das Potential gelangt und somit zu einer Isolationserniederung führen kann. Der Tragbolzen ist somit nicht in der Isolatorbohrung geführt, sondern extern angeordnet. Die Kriechstromfestigkeit wird somit ausschließlich von den Konturen der Isolatoren bestimmt. Da die gebrannten Isolatoren bei hohen Temperaturen jedoch keine absolute Planparallelität aufweisen, würden die aufgereihten Isolatoren einer Säule bei einer mechanischen Spannung durch einen vorzugsweise externen Stahlbolzen in eine Vorzugsrichtung ausknicken. Dies wird durch die Stabilisierung der Isolierelementsäule vorzugsweise durch einen in den fluchtenden Bohrungen der Isolierelemente befindlichen Stab vermieden. Dieser Stab sollte eine ausreichende mechanische Festigkeit aufweisen, um die Knickkräfte aufnehmen zu können. Es sind vorzugsweise Stäbe aus Edelstahl eingesetzt.

Die Erfindung sowie eine weitere vorteilhafte Ausgestaltung der Erfindung gemäß den Merkmalen des Unteranspruchs werden im folgenden anhand eines schematisch dargestellten Ausführungsbeispiels in der Zeichnung näher erläutert. Darin zeigt:
- FIG 1: einen Bremswiderstand für O-Busse.

Mit 1 ist ein Widerstandselement einer elektrischen Widerstandsanordnung 2 bezeichnet. Das Widerstandselement 1 besteht aus einem mäanderförmig gefalteten Blechstreifen 3. Zur Halterung des Blechstreifens 3 sind Isolierelemente 4 vorgesehen, die auf zwei zueinander beabstandeten Säulen in einem Gerüst 5 angeordnet sind. Die Isolierelemente 4 weisen eine Durchsteckbohrung 6 auf. An den Isolierelementen 4 ist jeweils ein im wesentlichen radial abstehender Haltearm 9 angeformt ist. Die beiden jeweils stirnseitig an der Isolierelementsäule befindlichen Isolierelemente 20 sind aus Vollmaterial. Die Isolierelementsäule ist durch einen externen Tragbolzen 21 axial vorgespannt. Ein Stab 22 oder ein Edelstahlrohr befindet sich im Innern der Isolierelementsäule in den fluchtenden Durchsteckbohrungen 6 der Isolierelemente 4. Dadurch wird ein Ausknicken beim Spannen des Tragbolzens 21 vermieden. An einem Haltearm 9 jedes Isolierelementes 4 sind beidseitig in Achsrichtung des Isolierelements 4 vorstehende Leisten 10 angeformt. Im aufgereihten Zustand der Isolierelemente 4 besteht zwischen den Haltearmen 9 und zwei benachbarten Isolierelementen 4 ein Zwischenraum 11. In diesem Zwischenraum 11 ist jeweils eine Mäanderumbiegung 12 des Blechstreifens 3 eingefügt. Die Isolierelemente 4 sind so angeordnet, daß die Haltearme 9 aufeinander zuweisen. In dieser Stellung sind die Isolierelemente 4 verdrehgesichert.

Infolge dieser Anordnung können die Mäanderbögen 12 des Blechstreifens 3 wechselseitig einmal in den Zwischenraum 11 eingefügt werden. Die einzelnen Isolierelemente 4 sind zu ihrer einen Stirnseite hin mit an außermittig angeordneten nicht näher dargestellten Blockieransätzen versehen. Dem Blockieransatz jedes Isolierelements 4 ist ein jeweils auf der gegenüberliegenden Stirnseite des Isolierelements 4 ausgebildete Öffnung zugeordnet. Ferner weist jedes Isolierelement 4 auf seiner einen Stirnseite eine Aushöhlung 17, und auf seiner anderen Stirnseite einen der Kontur der Aushöhlung 17 angepaßten Axialansatz 18 auf. Im auf den Stab aufgereihten Zustand der Isolierelemente 4 greifen sowohl die Axialensätze 18 mit den Aushöhlungen 17 als auch die Blockieransätze mit den ihnen zugeordneten Öffnungen ineinander. Durch den Eingriff der Axialansätze 18 in die Aushöhlung 17 ergibt sich eine zusätzliche Verlängerung der elektrischen Kriechstrecke zwischen den unter Spannung stehenden Blechstreifen 3 sowie den mit einem Fahrzeug verbundenen Metallteilen.

Eine weitere Kriechstreckenverlängerung wird dadurch erreicht, daß die Isolierelemente an den Stirnseiten der jeweiligen Isoliersäule aus Vollmaterial sind und somit der Stab 22 nicht durch sämtliche Isolierelemente 4 durchgreift. Die Tragbolzen 21 , die im wesentlichen parallel zu der Isolierelementsäule verlaufen, spannen die Isolierelementsäule vor. Durch die in die Öffnungen eingreifenden Blockieransätze werden die einzelnen Isolierelemente 4 gegeneinander verdrehgesichert. Die äußersten Isolierelemente an den Stirnseiten der Isolierelementsäule sind verdrehgesichert mit den entsprechenden Gerüstteilen 5 verbunden, so daß dadurch letztlich alle aufgereihten Isolierelemente 4 gegen ein Verdrehen gesichert sind. Dadurch, daß die Mäanderumbiegung 12 selbst zur Halterung des Blechstreifens 3 an den Isolierelementen 4 dienen, erfolgt die Halterung über elektrisch aktives Material. Der zwischen den aufgereihten Isolierelementen 4 bestehende Abstand kann somit voll für die Unterbringung des Blechstreifens 3, damit also vom Widerstandsmaterial genutzt werden. An jedem Isolierelement 4 sind auf beiden Seiten des Axialansatzes 17, 18 durch tangential gerichtete sekantenartige Abschnitte parallele Flächen gebildet, die zur Aufnahme von Anschlußelementen 23 dienen. Da jedes Isolierelement 4 mit diesen Flächen versehen ist, kann an jeder beliebigen Stelle entlang der Isoliersäule aufgereihten Isolierelemente 4 ein Anschlußelemente 23 als End- oder Mittelanschluß angebracht werden.

## Patentansprüche

1. Elektrische Widerstandsanordnung (2) für ein Fahrzeug, insbesondere für Oberleitungsfahrzeuge mit Gummibereifung, die folgende Merkmale aufweist:
- mindestens ein Widerstandselement (1), das mindestens einen mäanderförmig ausgebildeten Blechstreifen (3) aufweist,
- Isolierelemente (4, 20), die die Widerstandselemente (1) im Bereich der Mäanderumbiegung (12) oder -umlenkung halten,
- säulenartige Anordnung der Isolierelemente (4, 20),
**dadurch gekennzeichnet, dass**
zur Isolationserhöhung zwischen zumindest zeitweise potentialführenden Widerstandselementen (1) und dem Fahrzeug auf wenigstens 5 MΩ bei Beregnung zumindest die beiden stirnseitig angeordneten Isolierelemente (4, 20) der jeweiligen Säule aus Vollmaterial sind und die Isolierelemente (4, 20) durch mindestens eine außerhalb der säulenartigen Anordnung der Isolierelemente (4, 20) befindliche Spannvorrichtung mit einem Tragbolzen (21) fixiert sind.

2. Elektrische Widerstandsordnung (2) nach Anspruch 1, **dadurch gekennzeichnet, dass** jede säulenartige Anordnung der Isolierelemente (4, 20) durch mindestens einen Stab (22) axial stabilisierbar ist, der sich in dieser säulenartigen Anordnung befindet und zumindest die beiden stirnseitig angeordneten Isolierelemente (4, 20) der jeweiligen Säule nicht durchdringt.

## Claims

1. An electrical resistor assembly (2) for a vehicle, in particular for trolley vehicles comprising rubber tires, the electrical resistor assembly comprising the following features:
- at least one resistor element (1) comprising at least one meandering plate strip (3),
- insulating elements (4,20) holding the resistor elements (1) in the region of the meander bends (12) or deflections,
- a column-like arrangement of the insulating elements (4,20)
**characterized in that**
for increasing the insulation between at least temporarily potential-carrying resistor elements (1) and the vehicle to at least 5 MΩ under raining conditions, at least the two front-side insulation elements (4,20) of the respective column are made of solid material, and the insulation elements (4,20) are fixed by at least one clamping device arranged outside the column-like arrangement of the insulating elements (4,20) and comprising a supporting bolt (21).

2. The electrical resistor assembly (2) according to claim 1, **characterized in that** each column-like arrangement of the insulation elements (4,20) is adapted to be axially stabilized by at least one rod (22) which is disposed in this column-like arrangement and does not penetrate at least the two front-side insulating elements (4,20) of the respective column.

## Revendications

1. Dispositif de résistance électrique (2) pour un véhicule, en particulier pour des véhicules à trolley avec pneumatiques en caoutchouc, qui comporte les caractéristiques suivantes :
- au moins un élément de résistance (1) qui comporte au moins une bande en tôle (3) réalisée en forme de méandres,
- des éléments d'isolation (4, 20) qui maintiennent les éléments de résistance (1) dans la zone de la courbure des méandres (12) ou de la déviation des méandres,
- un agencement en forme de colonne des éléments d'isolation (4, 20),
**caractérisé en ce que**
pour augmenter l'isolation à au moins 5 MΩ en cas de pluie entre des éléments de résistance (1) guidant le potentiel au moins temporairement et le véhicule, au moins les deux éléments d'isolation (4, 20), disposés sur le côté frontal de chaque colonne, sont réalisés en matériau plein et les éléments d'isolation (4, 20) sont fixés par au moins un dispositif de serrage, situé en dehors de l'agencement en forme de colonne des éléments d'isolation (4, 20) avec un boulon support (21).

2. Dispositif de résistance électrique (2) selon la revendication 1, **caractérisé en ce que** chaque agencement en forme de colonne des éléments d'isolation (4, 20) est apte à être stabilisé dans le sens axial par au moins une barre (22), qui est située dans cet agencement en forme de colonne et ne traverse pas au moins les deux éléments d'isolation (4, 20) situés du côté frontal dans chaque colonne.
